# EUROPÄISCHE PATENTSCHRIFT

(11) **EP 0 731 271 B1**
(45) Veröffentlichungstag und Bekanntmachung des Hinweises auf die Patenterteilung: **25.03.1998**
(21) Anmeldenummer: 96890011.8
(22) Anmeldetag: 23.01.1996
(51) Int. Cl.: F02M 67/04, F02D 7/02

(54) **Einrichtung zum Einbringen von Kraftstoff in den Brennraum einer Brennkraftmaschine**
Arrangement for introducing fuel into the combustion chamber of an internal combustion engine
Dispositif pour introduire du combustible dans la chambre de combustion d'un moteur à combustion interne

(30) Priorität: 27.02.1995 AT 353/95
(43) Veröffentlichungstag der Anmeldung: 11.09.1996
(73) Patentinhaber: AVL List GmbH, 8020 Graz (AT)
(72) Erfinder: Piock, Walter, Dr., A-8151 Hitzendorf (AT); Wirth, Martin, Dr.-Ing. Dipl.-Ing., A-8151 Hitzendorf (AT); Fraidl, Günther Karl, Dipl.-Ing. Dr., A-8054 Pirka (AT)
(74) Vertreter: Krause, Walter, Dr. Dipl.-Ing.

(56) Entgegenhaltungen:
- WO-A-89/01568
- WO-A-94/25742
- US-A- 4 944 277

## Beschreibung

Die Erfindung betrifft eine Einrichtung zum Einbringen von Kraftstoff in den Brennraum einer Brennkraftmaschine mit einer Fördereinrichtung für den Kraftstoff, einem Einblaseventil zum Entnehmen von verdichtetem Gas aus dem Zylinder und zum Einblasen des Gases und des geförderten Kraftstoffes in den Zylinder, mit einem ventilseitigen Mischraum zur Speicherung des Gases, wobei das Einblaseventil ein Ventil zur Steuerung des Gasaustausches zwischen dem Brennraum und dem ventilseitigen Mischraum aufweist.

Aus der EP-A 0 328 602 ist eine Einrichtung der genannten Art bekannt, mit der verdichtetes Gas während eines Arbeitszyklus aus dem Zylinder entnommen, zwischengespeichert und im darauffolgenden Arbeitszyklus zusammen mit dem Kraftstoff in den Zylinder eingeblasen wird, wobei die Entnahme einer kleinen Menge heißen Gases aus dem Zylinder zeitlich gesteuert über ein in den Brennraum des Zylinders öffnendes Ventil erfolgt. In das im Ventilraum des Ventils gespeicherte entnommene heiße Gas wird Kraftstoff eingespritzt, wodurch ein im wesentlichen homogenes Gas-Kraftstoff-Gemisch erreicht wird. Schließlich wird das gespeicherte Kraftstoff-Gas-Gemisch im darauffolgenden Arbeitszyklus durch das in den Zylinder öffnende Ventil in den Zylinder eingeblasen. Gemäß einer Ausführungsvariante der bekannten Einrichtung ist es bekannt, die EInblasedauer und die Einspritzmenge, insbesondere unabhängig voneinander, in Abhängigkeit von Motorbetriebsparametern zu verändern. Bei gleichen Motorbetriebsparametern, also bei gleicher Last, Drehzahl, etc., öffnet und schließt das Einblaseventil dabei stets bei einer bestimmten Kurbelwellenstellung. Dies hat allerdings den Nachteil, daß der Schließzeitpunkt des Ventiles so gewählt werden muß, daß auch im ungünstigsten Falle keine Verbrennung im Mischraum stattfinden kann, da dies zu Verkokungen führen würde. Um andererseits den Druck im ventilseitigen Mischraum möglichst hoch zu halten, ist ein spätes Schließen des Ventiles während der Kompressionsphase erwünscht. Durch den räumlichen Abstand der Zündquelle zum Einblaseventil ist infolge der Flammenausbreitung ein erheblich späterer Schließzeitpunkt als der Zündzeitpunkt möglich. Bei einer gemäß dem Stand der Technik unflexiblen Schließzeitpunktfestsetzung des Einblaseventiles kommt es infolge der für Ottomotoren charakteristischen zyklischen Schwankungen zu starken Schwankungen des Speicherdruckes im Mischraum und somit zu stark unterschiedlichen Einblasedrücken, weshalb das Druckverhältnis zwischen Mischkanal und Brennraum kaum reproduzierbar ist.

Aufgabe der vorliegenden Erfindung ist es, diese Nachteile zu vermeiden und bei einer Einrichtung der genannten Art konstante, reproduzierbare Betriebsbedingungen zu ermöglichen.

Erfindungsgemäß wird dies dadurch erreicht, daß der Mischraum mit zumindest einem Sensorelement zur Messung des Druckes und/oder der Temperatur des Mischraumes in Wirkverbindung steht und das Schließen des Ventiles in Abhängigkeit zumindest der durch das zumindest eine Sensorelement gemessenen physikalischen Größe erfolgt. Vorzugsweise ist vorgesehen, daß das Sensorelement mit einer elektronischen Steuereinheit verbunden ist, welche ein in Abhängigkeit der gemessenen Größe erzeugtes Schließsignal einer hydraulischen, pneumatischen oder elektromagnetischen Ventilbetätigungseinrichtung zuführt.

Der Schließzeitpunkt des Einblaseventiles wird direkt von den physikalischen Bedingungen im Mischraum, wie Temperatur und/oder Druck bestimmt. Es kann somit ein möglichst hoher Druck im Mischraum realisiert werden, der sehr geringen zyklischen Schwankungen unterliegt. Der Schließzeitpunkt ist dabei so festgesetzt, daß keinesfalls eine Verbrennung in der Mischkammer stattfinden kann. Für einen gegebenen Betriebspunkt der Brennkraftmaschine kann der damit sinnvoll mögliche Schließzeitpunkt durch eine charakteristische Druck- oder Temperaturangabe bestimmt werden. Diese Größe wird gemäß der vorliegenden Erfindung als Regel- oder als Stellgröße verwendet, um ähnlich einer Klopfregelung des Zündzeitpunktes den spätestmöglichen Schließzeitpunkt des Ventiles ohne Eintritt der Flamme in die Mischkammer zu realisieren und damit den jeweiligen höchstmöglichen Druck im Mischraum zu speichern.

Die Erfindung wird anhand der Fig. näher erläutert. Es zeigen
Fig. 1 das erfindungsgemäße Einblaseventil im Längsschnitt,
Fig. 2 ein Druck-Kurbelwinkel-Diagramm.

In Fig. 1 ist schematisch ein Einblaseventil 1 einer nicht weiter dargestellten Brennkraftmaschine gezeigt. Mit 2 ist der Zylinderkopf, mit dem Bezugszeichen 3 ein Zylinder der Brennkraftmaschine angedeutet. Im Ventilgehäuse 4 des Einblaseventiles 1 ist ein Ventil 5 verschiebbar gelagert. Das Ventil 5 wird durch eine beispielsweise hydraulische Betätigungseinrichtung 6 betätigt. Genauso kann die Betätigungseinrichtung 6 auch pneumatisch oder elektrisch sein. Bei der in Fig. 1 dargestellten hydraulischen Betätigungseinrichtung 6 wird ein Betätigungskolben 7 des Ventils 5 mit hydraulischem Druck in der Druckkammer 8 entgegen der Kraft einer Feder 9 mit Druck beaufschlagt, wodurch das Ventil 5 in die Öffnungsstellung ausgelenkt wird. Bei Druckentlastung wird das Ventil 5 durch die Feder 9 in die Schließstellung gebracht. In den Druckraum 8 führt eine Hydraulikleitung 10, welche über ein Schaltventil 11 mit einer Pumpe 12 oder dgl. verbindbar ist. In einer zweiten Stellung des Schaltventiles 11 kann der Druckraum 8 über die Entlastungsleitung 13 entlastet werden. Das Schaltventil 11 wird über eine elektronische Steuereinheit ECU betätigt.

Innerhalb des Ventilgehäuses 4 ist ein Mischraum 14 angeordnet, welcher in der Öffnungsstellung des Ventils 5 mit dem Brennraum 21 der Brennkraftmaschine strömungsverbunden ist. In den Mischraum 14 mündet ein Kraftstoffströmungsweg 15, über welchen Kraftstoff in den Mischraum 14 eingespritzt werden kann. Das Kraftstoffversorgungssystem ist durch den Kraftstoffbehälter 16, die Kraftstoffördereinrichtung 17, ein Kraftstoffventil 18 und die Leitung 15 angedeutet. Zur Messung der Temperatur und/oder des Druckes im Mischraum 14 ist ein Temperatursensor 19 und/oder ein Drucksensor 20 vorgesehen, dessen bzw. deren Daten der Steuereinheit ECU zugeführt werden.

In dem in Fig. 2 gezeigten Druck-Kurbelwinkelschaubild ist der durch die Linie A angedeutete Zylinderdruck p₁ und der durch die Linie B symbolisierte Druck p₂ im Mischraum 14 über dem Kurbelwinkel KW aufgetragen. Der Pfeil C deutet den Zündzeitpunkt im Bereich des oberen Totpunktes OT an. Das Bezugszeichen UT steht für den unteren Totpunkt. Die Einblasephase des Einblaseventiles 1 ist durch das Bezugszeichen D angedeutet, wobei das Bezugszeichen D₀ den Öffnungspunkt und E₀ den Schließpunkt des Einblaseventils 1 markieren. Während der Einblasephase D ist das Ventil 5 geöffnet und entlädt den Inhalt des Mischraumes 14 in den Brennraum 21 innerhalb des Zylinders 3. Unmittelbar an die Einblasephase D schließt bei Einrichtungen der eingangs genannten Art die Wiederaufladephase E des Einblaseventils 1 an, während der bei steigendem Brennraumdruck Gas in den Mischraum 14 strömt. Die Wiederaufladephase E muß beendet sein, bevor eine Verbrennung innerhalb des Mischraumes 14 stattfindet. Nach darauffolgender Einspritzung von Kraftstoff in das heiße gespeicherte Gas im Mischraum 14 wird im darauffolgenden Zyklus während der Einblasephase D der Mischraum 14 wieder entladen. Das Einblaseventil bleibt somit während der Einblasephase D und der Wiederaufladephase E geöffnet.

Zur Erzielung hoher Einblasedrücke während der Einblasephase D ist es vorteilhaft, wenn der Schließzeitpunkt D₀ des Einblaseventiles 4 möglichst spät erfolgt. Allerdings darf der Schließzeitpunkt D₀ auch nicht zu spät erfolgen, um eine Verbrennung im Mischraum 14 sicher auszuschließen. Um den optimalen Schließzeitpunkt D₀ des Einblaseventiles 1 zu bestimmen, ist erfindungsgemäß zumindest ein Temperatursensor 19 und/oder ein Drucksensor 20 zur Überwachung der Temperatur und/oder des Druckes innerhalb des Mischraumes 14 vorgesehen, wie in Fig. 1 gezeigt ist.

## Patentansprüche

1. Einrichtung zum Einbringen von Kraftstoff in einen Brennraum (21) einer Brennkraftmaschine mit einer Fördereinrichtung (17) für den Kraftstoff, einem Einblaseventil (1) zum Entnehmen von verdichtetem Gas aus einem Zylinder (3) der Brennkraftmaschine und zum Einblasen des Gases und des geförderten Kraftstoffes in den Zylinder (3), mit einem ventilseitigen Mischraum (14) zur Speicherung des Gases, wobei das Einblaseventil (1) ein Ventil (5) zur Steuerung des Gasaustausches zwischen dem Brennraum (21) und dem ventilseitigen Mischraum (14) aufweist, **dadurch gekennzeichnet**, daß der Mischraum (14) mit zumindest einem Sensorelement (19; 20) zur Messung des Druckes und/oder der Temperatur des Mischraumes (14) in Wirkverbindung steht und das Schließen des Ventiles (5) in Abhängigkeit zumindest der durch das zumindest eine Sensorelement (19; 20) gemessenen physikalischen Größe erfolgt.

2. Einrichtung nach Anspruch 1, **dadurch gekennzeichnet,** daß das Sensorelement (19; 20) mit einer elektronischen Steuereinheit (ECU) verbunden ist, welche ein in Abhängigkeit der gemessenen physikalischen Größe(n) erzeugtes Schließsignal einer hydraulischen, pneumatischen oder elektromagnetischen Ventilbetätigungseinrichtung (6) zuführt.

## Claims

1. A device for introducing fuel into a combustion chamber (21) of an internal combustion engine, comprising a unit (17) for fuel delivery, and an injection valve (1) for withdrawing compressed gas from a cylinder (3) of the internal combustion engine and injecting the gas together with the delivered fuel into the cylinder (3), with a mixing space (14) in the front part of the valve for the purpose of gas storage, the injection valve (1) being provided with a valve (5) for control of the gas exchange between the combustion chamber (21) and the mixing space (14) in the front part of the valve, **wherein** the mixing space (14) is connected to one or more sensor elements (19; 20) for measuring the pressure and/or temperature of the mixing space (14), and wherein the closing of the valve (5) is made dependent at least on the physical quantity measured by the at least one sensor element (19; 20).

2. A device according to claim 1, **wherein** the sensor element (19; 20) is connected to an electronic control unit (ECU) feeding a closing signal, which is generated in dependence on the quantity or quantities measured, to a hydraulic, pneumatic, or electronic valve actuating device (6).

## Revendications

1. Installation pour introduire un combustible dans une chambre de combustion (21) d'un moteur à combustion interne avec un dispositif de pompage (17) du carburant, une vanne d'injection (1) pour prélever le gaz comprimé hors d'un cylindre (3) du moteur à combustion interne et pour injecter le gaz et le carburant d'alimentation dans le cylindre (3) et une chambre de mélange (14) jouxtant la vanne pour recevoir les gaz, où la vanne d'injection (1) comporte un clapet (5) pour la commande de l'échange de gaz entre la chambre de combustion (21) et la chambre de mélange (14) jouxtant la vanne, caractérisée en ce que la chambre de mélange (14) coopère avec au moins un élément détecteur (19, 20) pour mesurer la pression et/ou la température de la chambre de mélange (14) et que la fermeture du clapet (5) est commandée à partir de la ou des grandeurs physiques mesurées par le ou les éléments détecteurs (19, 20).

2. Installation selon la revendication 1, caractérisée en ce que l'élément détecteur (19; 20) coopère avec une unité de commande électronique (ECU), laquelle unité fournit un signal de fermeture à un dispositif d'actionnement (6) du clapet, qui est hydraulique, pneumatique ou électromagnétique, sur la base de la ou des grandeurs physiques mesurées.
